# EUROPÄISCHE PATENTSCHRIFT

(11) **EP 1 316 931 B1**
(45) Veröffentlichungstag und Bekanntmachung des Hinweises auf die Patenterteilung: **18.05.2005**
(21) Anmeldenummer: 01128683.8
(22) Anmeldetag: 01.12.2001
(51) Int. Cl.: G08B 1/08, G08B 3/10, G08B 7/06, H04R 17/00, H04R 17/10, B06B 1/02

(54) **Akustischer Alarmgeber für einen Gefahrenmelder**
Acoustic device for warning detector
Emetteur acoustique pour avertisseur de risque

(43) Veröffentlichungstag der Anmeldung: 04.06.2003
(73) Patentinhaber: Siemens Building Technologies AG, 8034 Zürich (CH)
(72) Erfinder: Grimm, Max, 8618 Oetwil am See (CH); Wälti, Hansjürg, 8708 Männedorf (CH)
(74) Vertreter: Berg, Peter, Dipl.-Ing.

(56) Entgegenhaltungen:
- EP-A- 1 063 623
- US-A- 4 663 624
- US-A- 4 954 960
- US-A- 5 493 272
- US-A- 6 166 624

## Beschreibung

Die vorliegende Erfindung betrifft einen akustischen Alarmgeber für einen Gefahrenmelder, mit einem Piezo-Schallgeber und einer diesen antreibenden Schaltung, welche mindestens einen Transistor, Mittel zur Erzeugung von Steuerimpulsen für den mindestens einen Transistor, sowie eine mit dem Piezo-Schallgeber in Reihe geschaltete Induktivität aufweist., dadurch gekennzeichnet, dass zwei Transistoren vorgesehen sind, von denen jeder mit einer Folge von Steuerimpulsen betrieben wird, wobei der eine Transistor für die Aufladung und der andere Transistor für die Entladung der Serienschaltung von Piezo-Schallgeber und Induktivität dient.

Ein akustischer Alarmgeber dieser Art ist aus der US-A-6 166 624 an sich bekannt, und zwar vorzugsweise zur Verwendung in Fahrzeugen. Akustische Alarmgeber für einen Gefahrenmelder sind in der Regel in den Melder integriert oder mit dem Meldersockel verbunden. So ist beispielsweise in der US-A-4 388 617 ein Feuermelder mit einem thermischen Sensor beschrieben, bei welchem der Schallgeber im Meldergehäuse unmittelbar hinter dem thermischen Sensor angeordnet ist. In der US-A-4 306 229 ist ein Streulicht-Rauchmelder beschrieben, dessen Gehäuse am Boden eine Öffnung aufweist, in welche ein piezo-elektrisches Element auf einer schwingungsfähigen Platte eingesetzt ist.

Andere Brandmelder, wie beispielsweise die von der Siemens Building Technologies AG vertriebenen Brandmelder der Reihe AlgoRex (AlgoRex - eingetragenes Warenzeichen der Siemens Building Technologies AG, früher Cerberus AG), verwenden einen sogenannten Akustiksockel, das ist ein den akustischen Alarmgeber enthaltendes Teil von den ungefähren Abmessungen des Meldersockels. Dieser Akustiksockel wird an der Decke montiert und der Meldersockel mit dem Melder wird dann am Akustiksockel befestigt.

Bevorzugtes Einsatzgebiet für akustische Alarmgeber sind Räume, in denen es sinnvoll erscheint, die Aktivierung eines Melders auch akustisch anzuzeigen, also beispielsweise Hotelzimmer, wo schlafende Gäste durch den akustischen Alarmgeber aufgeweckt und gewarnt werden können. Auch Brandmelder in Privathäusern, die in der Regel batteriebetrieben und nicht an eine Zentrale angeschlossen sind, sind oft mit einem akustischen Alarmgeber ausgerüstet.

Bei Brandmeldesystem der jüngsten Generation sind die Brandmelder einer Linie an einen Bus angeschlossen, der sowohl zur Kommunikation der Melder untereinander und mit der Zentrale als auch zur Stromversorgung der Melder dient. Da bei einem solchen System die Wirtschaftlichkeit der Brandmeldeanlage unter anderem davon abhängt, wie viele Melder eine Linie maximal enthalten kann, ist es ausserordentlich wichtig, dass die akustischen Alarmgeber einen möglichst geringen Stromverbrauch aufweisen.

Durch die Erfindung soll nun ein akustischer Alarmgeber angegeben werden, der sich durch einen minimalen Stromverbrauch auszeichnet und daher auch in Brandmeldeanlagen eingesetzt werden kann, bei denen die Stromversorgung der Melder und der akustischen Signalgeber über einen Bus erfolgt.

Diese Aufgabe wird erfindungsgemäss dadurch gelöst, dass zwei Transistoren vorgesehen sind, von denen jeder mit einer Folge von Steuerimpulsen betrieben wird, wobei der eine Transistor für die Aufladung und der andere Transistor für die Entladung der Serienschaltung von Piezo-Schallgeber und Induktivität dient.

Die erfindungsgemässe Verwendung von zwei Transistoren und deren Zusammenwirken mit der in Serie mit dem Piezo-Schallgeber geschalteten Induktivität sowie die dadurch beim Auf- und Entladen des Piezo-Schallgebers erzeugten Töne sind in erster Linie dafür verantwortlich, dass mit einer geringen Speisespannung ein lautes und deutlich hörbares akustisches Warnsignal erzeugt werden kann.

Eine erste bevorzugte Ausführungsform des erfindungsgemässen Alarmgebers ist dadurch gekennzeichnet, dass die beiden Folgen von Steuerimpulsen identisch aufgebaut und gegeneinander um etwas mehr als eine Impulsbreite verschoben sind. Die gegenseitige Verschiebung der Steuerimpulse der beiden Folgen entspricht einer Impulslänge plus einem Bruchteil von dieser. Der Abstand wischen den Impulsen beträgt vorzugsweise ein Mehrfaches von deren Länge.

Die beiden gegeneinander in der beschriebenen Art verschobenen Impulsfolgen haben den Vorteil, dass einerseits das vom Piezo-Schallgeber erzeugte akustische Signal eine höhere Lautstärke erreichen kann und andererseits der Stromverbrauch dennoch sehr gering ist. Die Lautstärke selbst ist über die Dauer der Impulse regelbar.

Eine zweite bevorzugte Ausführungsform des erfindungsgemässen Alarmgebers ist dadurch gekennzeichnet, dass die Mittel zur Erzeugung der Steuerimpulse durch einen Mikroprozessor gebildet sind, welcher eine Daten-Kommunikationsverbindung zum Gefahrenmelder aufweist. Eine dritte bevorzugte Ausführungsform des erfindungsgemässen Alarmgebers ist dadurch gekennzeichnet, dass die beiden Transistoren eine Komplementär-Endstufe bilden, welcher ein Vorstufen-FET-Transistor zur Anpassung des Pegels des Mikroprozessors vorgeschaltet ist.

Gemäss einer vierten bevorzugten Ausführungsform ist bei einem einen optischen Alarmindikator aufweisenden Gefahrenmelder die Daten-Kommunikationsverbindung an den optischen Alarmindikator angeschlossen.

Eine weitere bevorzugte Ausführungsform ist dadurch gekennzeichnet, dass dieser in einem separaten, vom Gefahrenmelder abgesetzten und vorzugsweise seitlich neben dem Gefahrenmelder angeordneten oder an diesen angeformten, Gehäuse angeordnet ist.

Im folgenden wird die Erfindung anhand eines Ausführungsbeispiels und der Zeichnungen näher erläutert; es zeigt:
- Fig. 1: ein Blockschaltbild eines erfindungsgemässen akustischen Alarmgebers; und
- Fig. 2: ein Diagramm zur Funktionserläuterung.

Der erfindungsgemässe akustische Alarmgeber enthält gemäss Fig. 1 einen Piezo-Schallgeber 1, zwei Transistoren 2 und 3, einen Mikroprozessor 4 zur Erzeugung von Steuerimpulsen für die Ansteuerung der Transistoren 2 und 3, eine in Serie mit dem Piezo-Schallgeber angeordnete Induktivität 5 sowie ein EMV-Filter 6. Der Mikroprozessor 4 ist an eine Speisespannung von beispielsweise 3 V angeschlossen, welche vom Systembus der betreffenden Melderlinie geliefert wird.

Die beiden Transistoren 2 und 3, von denen der Transistor 2 ebenfalls ein FET-Transistor sein kann, sind als Komplementär-Endstufe ausgebildet. Dieser Komplementär-Endstufe ist ein Vorstufen-FET-Transistor 7 zur Anpassung des Pegels des Mikroprozessors 4 vorgeschaltet. Eine Diode 8 dient als Induktionssperre der Induktivität 5. Ein dem Vorstufen-FET-Transistor 7 nachgeschalteter Widerstand 9 dient als Spannungsteiler zur Strombegrenzung.

Ausserdem ist eine mit dem Bezugszeichen 10 bezeichnete Daten-Kommunikationsverbindung zwischen dem Mikroprozessor 4 und dem zugeordneten Gefahrenmelder vorgesehen, über welche dem Mikroprozessor 4 bei einer Aktivierung des Gefahrenmelders entsprechende Daten zugeführt werden. Da bekanntlich praktisch alle Gefahrenmelder, ob Feuer-, Bewegungs- oder Gasmelder, einen sogenannten optischen Alarmindikator aufweisen (siehe dazu beispielsweise EP-A-0 872 817), ist es sinnvoll, die Daten-Kommunikationsverbindung 10 an den Alarmindikator oder dessen Ansteuerung anzuschliessen. Wenn also der Alarmindikator von der Signalverarbeitung des Melders zur optischen Anzeige eines Alarmzustands aktiviert wird, erhält der Mikroprozessor 4 über die Daten-Kommunikationsverbindung 10 ebenfalls eine entsprechende Information, erzeugt Steuerimpulse I₁ und I₂ und sendet diese über an den Prozessor angeschlossene Leitungen 11 und 12 an die Komplementär-Endstufe mit den Transistoren 2 und 3.

Die in Fig. 2 in vergrössertem Massstab dargestellten Impulse I₁ und I₂ haben beispielsweise eine Frequenz von 1 kHz und dementsprechend eine Wellenlänge von 1000 µs sowie eine Länge (Dauer) A zwischen 20 und 240 µs, wobei über die Impulslänge A die Lautstärke des Piezo-Schallgebers 1 regelbar ist. Der Abstand B zwischen aufeinander folgenden Impulsen beträgt ein Mehrfaches der Impulslänge A; beim dargestellten Ausführungsbeispiel liegt B zwischen 760 und 980 µs. Die Impulse I₁ und I₂ bilden je einen Impulszug, wobei die beiden Impulszüge eine Phasenverschiebung von etwas mehr als einer Impulslänge B aufweisen. Oder mit anderen Worten, die Impulse I₂ sind gegenüber den Impulsen I₁ verzögert, wobei die Verzögerung jeweils die Impulslänge A plus einen Bruchteil C der Impulslänge A beträgt. Beispielsweise beträgt der Bruchteil C 10 µs.

Die gegenseitige Verschiebung der beiden Impulszüge bewirkt eine deutliche Reduktion des Stromverbrauchs. Bei einer Speisespannung des Mikroprozessors 4 von beispielsweise 3 V liegt die Spannung am Ausgang des EMV-Filters 6 in Abhängigkeit von der Lautstärke zwischen 10 und 30 V und die mit dem Piezo-Schallgeber erreichbare Lautstärke beträgt über 90 Dezibel.

Sobald der Mikroprozessor 4 mit der Erzeugung der Steuerimpulse I₁ und I₂ beginnt, machen die Impulse I₁ den Transistor 7 leitend; es fliesst ein Strom und der Piezo-Schallgeber 1 lädt sich über den Transistor 2 auf, wodurch ein Ton erzeugt wird. Die zum Transistor 3 gelangenden Impulse I₂ bewirken eine Entladung des Piezo-Schallgebers 1, wodurch ebenfalls ein Ton erzeugt wird. Die Komplementär-Endstufe mit den beiden Transistoren 2 und 3 und deren Zusammenwirken mit der in Serie mit dem Piezo-Schallgeber 1 geschaltete Induktivität 5 und die dadurch beim Auf- und Entladen des Piezo-Schallgebers 1 erzeugten Töne sind in erster Linie dafür verantwortlich, dass mit einer geringen Speisespannung des Mikroprozessors 4 ein lautes und deutlich hörbares akustisches Warnsignal erzeugt werden kann.

Für übliche Applikationen akustischer Alarmgeber in kleineren Räumen, wie beispielsweise Hotelzimmern, ist eine Lautstärke von 90 Dezibel in allen Fällen ausreichend, um die Benutzer/Bewohner dieser Räume zuverlässig zu alarmieren. In diesen Fällen ist der akustische Alarmgeber bevorzugt in ein separates und vom zugeordneten Gefahrenmelder abgesetztes Gehäuse eingebaut, welches beispielsweise seitlich an des Meldergehäuse angesetzt ist. Eine weitere Anwendungsmöglichkeit der akustischen Alarmgeber ist deren Einsatz in Gängen, Stiegenhäusern, Eingangshallen und dergleichen, wo eventuell eine grössere Distanz zwischen dem Alarmgeber und dem zugeordneten Gefahrenmelder bestehen kann. In diesen Fällen kann zur weiteren Erhöhung der maximalen Lautstärke die Schaltung mit einer Transistor-Brückenschaltung erweitert werden.

## Patentansprüche

1. Akustischer Alarmgeber für einen Gefahrenmelder, mit einem Piezo-Schallgeber (1) und einer diesen antreibenden Schaltung, welche mindestens einen Transistor (2, 3), Mittel zur Erzeugung von Steuerimpulsen (I₁, I₂) für den mindestens einen Transistor (2, 3), sowie eine mit dem Piezo-Schallgeber (1) in Reihe geschaltete Induktivität (5) aufweist, **dadurch gekennzeichnet, dass** zwei Transistoren (2, 3) vorgesehen sind, von denen jeder mit einer Folge von Steuerimpulsen (I₁ bzw. I₂) betrieben wird, wobei der eine Transistor (2) für die Aufladung und der andere Transistor (3) für die Entladung der Serienschaltung von Piezo-Schallgeber (1) und Induktivität (5) dient.

2. Alarmgeber nach Anspruch 1, **dadurch gekennzeichnet, dass** die beiden Folgen von Steuerimpulsen (I₁, I₂) identisch aufgebaut und gegeneinander um etwas mehr als eine Impulslänge (A) verschoben sind.

3. Alarmgeber nach Anspruch 2, **dadurch gekennzeichnet, dass** die gegenseitige Verschiebung der Steuerimpulse (I₁, I₂) der beiden Folgen einer Impulslänge (A) plus einem Bruchteil (C) von dieser entspricht.

4. Alarmgeber nach Anspruch nach Anspruch 2 oder 3, **dadurch gekennzeichnet, dass** der Abstand (B) zwischen den Impulsen (I₁, I₂) ein Mehrfaches von deren Länge (A) beträgt.

5. Alarmgeber nach einem der Ansprüche 1 bis 4, **dadurch gekennzeichnet, dass** die Mittel zur Erzeugung der Steuerimpulse (I₁, I₂) durch einen Mikroprozessor (4) gebildet sind, welcher eine Daten-Kommunikationsverbindung (8) zum Gefahrenmelder aufweist.

6. Alarmgeber nach den Ansprüchen 3 und 5, **dadurch gekennzeichnet, dass** die beiden Transistoren (2, 3) eine Komplementär-Endstufe bilden, welcher ein Vorstufen-FET-Transistor (7) zur Anpassung des Pegels des Mikroprozessors (4) vorgeschaltet ist.

7. Alarmgeber nach Anspruch 6, **dadurch gekennzeichnet, dass** bei einem einen optischen Alarmindikator aufweisenden Gefahrenmelder die Daten-Kommunikationsverbindung (8) an den optischen Alarmindikator angeschlossen ist.

8. Alarmgeber nach einem der Ansprüche 1 bis 7, **dadurch gekennzeichnet**, zur weiteren Erhöhung der maximalen Lautstärke die Schaltung mit einer Transistor-Brückenschaltung erweitert ist.

9. Alarmgeber nach einem der Ansprüche 1 bis 8, **dadurch gekennzeichnet, dass** dieser in einem separaten, vom Gefahrenmelder abgesetzten und vorzugsweise seitlich neben dem Gefahrenmelder angeordneten oder an diesen angeformten, Gehäuse angeordnet ist.

## Claims

1. Acoustic alarm transmitter for a hazard-warning alarm device, having a piezo-sound transmitter (1) and a circuit which drives this sound transmitter and has at least one transistor (2, 3), means for generating control pulses (I₁, I₂) for the at least one transistor (2, 3), and an induction coil (5) which is connected in series with the piezo-sound transmitter (1), **characterized in that** two transistors (2, 3) are provided and each of these transistors is operated by a sequence of control pulses (I₁ or I₂), one transistor (2) being used to charge the series circuit comprising piezo-sound transmitter (1) and induction coil (5) and the other transistor (3) being used to discharge the said series circuit comprising piezo-sound transmitter (1) and induction coil (5).

2. Alarm transmitter according to Claim 1, **characterized in that** the two sequences of control pulses (I₁, I₂) are identical and are shifted with respect to one another by a little more than one pulse length (A).

3. Alarm transmitter according to Claim 2, **characterized in that** the shifting of the control pulses (I₁, I₂) of the two sequences with respect to one another corresponds to one pulse length (A) plus a fraction (C) thereof.

4. Alarm transmitter according to claim according to Claim 2 or 3, **characterized in that** the interval (B) between the pulses (I₁, I₂) is a multiple of their length (A).

5. Alarm transmitter according to one of Claims 1 to 4, **characterized in that** the means for generating the control pulses (I₁, I₂) are formed by a microprocessor (4) which has a data communications link (8) to the hazard-warning alarm device.

6. Alarm transmitter according to Claims 3 to 5, **characterized in that** the two transistors (2, 3) form a complementary output stage, an input-stage FET transistor (7) for adapting the level of the microprocessor (4) being connected upstream of this output stage.

7. Alarm transmitter according to Claim 6, **characterized in that** in a hazard-warning alarm device having a visual alarm indicator the data communications link (8) is connected to the visual alarm indicator.

8. Alarm transmitter according to one of Claims 1 to 7, **characterized in that** the circuit is extended by a transistor bridge circuit in order to further increase the maximum volume.

9. Alarm transmitter according to one of Claims 1 to 8, **characterized in that** this alarm transmitter is arranged in a separate housing which is set apart from the hazard-warning alarm device and is preferably arranged beside the hazard-warning alarm device or is formed integrally with it.

## Revendications

1. Émetteur d'alarme sonore pour un avertisseur de danger, avec un émetteur sonore piézo-électrique (1) et avec un circuit commandant celui-ci et comportant au moins un transistor (2, 3), des moyens pour la production d'impulsions de commande (I₁, I₂) pour l'au moins un transistor (2, 3) ainsi qu'une inductance (5) branchée en série avec l'émetteur sonore piézo-électrique (1), **caractérisé en ce qu'**il est prévu deux transistors (2, 3), chacun étant commandé avec une séquence d'impulsions de commande (I₁ respectivement I₂), un premier transistor (2) servant à la charge et un autre transistor (3) à la décharge du montage en série composé de l'émetteur sonore piézo-électrique (1) et de l'inductance (5).

2. Émetteur d'alarme selon la revendication 1, **caractérisé en ce que** les deux séquences d'impulsions de commande (I₁, I₂) ont une structure identique et sont décalées l'une par rapport à l'autre d'un peu plus d'une longueur d'impulsion (A).

3. Émetteur d'alarme selon la revendication 2, **caractérisé en ce que** le décalage mutuel des impulsions de commande (I₁, I₂) des deux séquences correspond à une longueur d'impulsion (A) plus une fraction (C) de celle-ci.

4. Émetteur d'alarme selon la revendication 2 ou 3, **caractérisé en ce que** la distance (B) entre les impulsions (I₁, I₂) est égale à un multiple de leur longueur (A).

5. Émetteur d'alarme selon l'une des revendications 1 à 4, **caractérisé en ce que** les moyens pour la production des impulsions de commande (I₁, I₂) sont formés par un microprocesseur (4) qui comporte une liaison de communication de données (8) vers l'avertisseur de danger.

6. Émetteur d'alarme selon les revendications 3 et 5, **caractérisé en ce que** les deux transistors (2, 3) forment un étage final complémentaire en amont duquel est branché un transistor à effet de champ FET d'étape préliminaire (7) pour l'adaptation du niveau du microprocesseur (4).

7. Émetteur d'alarme selon la revendication 6, **caractérisé en ce que**, dans un avertisseur de danger comportant un indicateur d'alarme visuel, la liaison de communication de données (8) est raccordée à l'indicateur d'alarme visuel.

8. Émetteur d'alarme selon l'une des revendications 1 à 7, **caractérisé en ce que**, pour augmenter encore l'intensité sonore maximale, le circuit est complété avec un circuit à pont de transistors.

9. Émetteur d'alarme selon l'une des revendications 1 à 8, **caractérisé en ce qu'**il est placé dans un boîtier séparé, distinct de l'avertisseur de danger et de préférence placé latéralement à côté du système avertisseur de danger ou faisant corps avec celui-ci.
